# EUROPÄISCHE PATENTSCHRIFT

(11) **EP 0 661 121 B1**
(45) Veröffentlichungstag und Bekanntmachung des Hinweises auf die Patenterteilung: **03.12.1997**
(21) Anmeldenummer: 93120995.1
(22) Anmeldetag: 28.12.1993
(51) Int. Cl.: B22C 11/10, B22C 7/06, B22C 15/24

(54) **Auskleidungsplatte für Formkammern**
Lining plate for moulding chambers
Plaque de revêtement pour chambres de moulage

(43) Veröffentlichungstag der Anmeldung: 05.07.1995
(73) Patentinhaber: CARL AUG. PICARD GMBH & CO. KG., D-42857 Remscheid (DE)
(72) Erfinder: Picard, Walter, D-42857 Remscheid (DE)
(74) Vertreter: Patentanwälte Dr. Solf & Zapf

(56) Entgegenhaltungen:
- EP-A- 0 315 087
- WO-A-84/04711
- FR-A- 2 217 137

## Beschreibung

Die Erfindung bezieht sich auf eine Auskleidungsplatte für Formkammern in Formmaschinen zur Herstellung von Formblöcken oder Gußformen gemäß dem Oberbegriff des Patentanspruches 1.

Formmaschinen, insbesondere sogenannte kastenlose Formmaschinen, sind in der Praxis in verschiedenen Ausführungen bekannt, beispielsweise aus der DE 42 28 749 C1. Die Formmaschinen dienen dazu, Formblöcke oder Gußformen aus Formsand herzustellen. Was den die Erfindung betreffenden Teil der Formmaschine anbelangt, so besitzt diese eine Formkammer mit einer rechteckigen Bodenplatte, einer Oberplatte und zwei Seitenplatten, die ebenfalls rechteckig ausgebildet sind. Zwei vertikale einander gegenüberliegende Stirnseiten sind dabei offen. Zur Herstellung eines Formblocks wird an die eine Stirnseite eine Preßplatte mit einer inneren Modellplatte herangefahren, so daß diese Stirnseite abgedichtet ist. Eine entsprechende Preßplatte mit nach innen gerichteter Modellplatte schließt auch die andere Stirnseite dichtend ab. Über einen Aufgabetrichter wird sodann Formsand in die Formkammer eingeschossen.
Anschließend wird der Formsand durch Wirkung der beiden Preßplatten und der beiden Modellplatten so stark verdichtet bzw. zusammengepreßt, daß ein formbeständiger Formblock entsteht, der nach öffnen der einen Stirnseite der Formkammer ausgeschoben -werden kann. Eine beliebige Anzahl von Formblöcken kann dann nacheinander auf eine Fördervorrichtung geschoben werden, wo jeweils zwei dicht aneinander liegende Formblöcke entsprechend den Modellplatten Hohlräume bilden, in die dann flüssiges Metall zur Bildung von Gußkörpern eingegossen werden kann.

Ein seit langer Zeit bekanntes Problem besteht darin, daß beim Einschießen des Formsandes in die Formkammern und beim Zusammenpressen des Formsandes zu Formblöcken die in der Formkammer und im Formsand enthaltene Luft aus der Formkammer entweichen muß, daß aber gleichzeitig die Sandkörner des Formsandes zurückgehalten werden müssen. Das weitere Problem besteht darin, daß die Innenflächen der Formkammer durch die Preß- und Schleifwirkung einem außerordentlich hohen Verschleiß unterworfen sind. Dies gilt nicht nur für die hier besonders angesprochenen Formschienen zur Herstellung von Formblöcken, sondern auch für die verschiedensten anderen Formmaschinen, in denen schmirgelndes Material zusammengepreßt wird.

Um diesen zuvor erläuterten Problemen Herr zu werden, gehört es zum allgemein bekannten Stand der Technik, die einstückigen Verkleidungsplatten aus einem gehärteten Stahl herzustellen und in zahlreichen Bohrungen der Platten Düseneinsätze als Schlitzdüsen oder Ringdüsen vorzusehen. Hierbei ergeben sich aber wieder weitere Schwierigkeiten. Aus Fertigungsgründen kann man die Bohrungen in den -Auskleidungsplatten nur in ungehärtetem Zustand der Platten vornehmen. Danach muß dann in einem weiteren Fertigungsvorgang die Plattenhärtung, zumindest eine Oberflächenhärtung, vorgenommen werden. Auch das Herstellen der Düseneinsätze ist mit Schwierigkeiten verbunden, weil die Schlitze der Schlitzdüsen oder die Düsenöffnungen der Ringdüsen insgesamt ausreichend groß sein müssen, um die Luft austreten zu lassen, andererseits müssen die Spalte so schmal sein, daß die Sandkörner zurückgehalten werden. Außerdem ist der Aufwand für die Bestückung der Auskleidungsplatten mit den Düseneinsätzen und das Herstellen der Düseneinsätze selbst mit außerordentlich großem Aufwand verbunden.

Die EP-A-315087 beschreibt eine Auskleidungsplatte für den Formraum von kastenlosen Formmaschinen, bei der eine innere Verschleißplatte mit Hilfe von Haftmagneten an einer äußeren Trägerplatte befestigt und zusätzlich formschlüssig gegen eine axiale Relativbewegung gesichert ist. In einer Vielzahl von über die Plattenfläche gleichmäßig verteilten Teilbereichen sind die Verschleißplatte und die Trägerplatte mit kongruenten kreisförmigen Öffnungen versehen, welche in der Verschleißplatte zur Aufnahme von Düseneinsätzen und in der Trägerplatte als Luftaustrittsöffnungen dienen. Die Fertigung einer solchen Platte beinhaltet notwendigerweise die getrennte Herstellung sowohl der mit den Öffnungen versehenen Plattenteile einerseits als auch der Düseneinsätze andererseits, wobei letztere dann unter Beachtung genauer Toleranzmaße in die Öffnungen der Verschleißplatte eingepaßt werden müssen.

Die WO-A-8404711 behandelt ebenfalls eine Auskleidungsplatte für den Formraum von kastenlosen Formmaschinen mit einheitlich vorgefertigten düsenartigen Einsätzen, wobei zur Einstellung einer der Korngröße des zu verarbeitenden Formsandes entsprechenden Größe der Düsenöffnungen vorgeschlagen wird, die Düsen der Einsätze von den Düsenöffnungen nach außen hin konisch zu erweitern, die Einsätze entsprechend der gewünschten Größe der Düsenöffnungen mehr oder weniger tief in Löchern der Auskleidungsplatte zu befestigen und dann die Einsätze plan mit der Innenfläche der Auskleidungsplatte zu schleifen.

Die FR-A-2217137 offenbart eine aus zwei Halbteilen zusammensetzbare Form zur Formgebung von plastischen Materialien, bei der in einer bestimmten Zone in der Nähe eines Luftsammelraums durch Laserbehandlung eine Perforation im Mikrometerbereich erzeugt wird. Diese Perforation ist mit dem Auge nicht wahrnehmbar und soll das Entweichen der bei der Formgebung eingeschlossenen Luft begünstigen. Die Entlüftung der Form durch die Kapillaren verläuft trotz eines Druckanstiegs aufgrund der beim Einfüllen des zu formenden Materials auftretenden Kompression der Luft sehr langsam, und es besteht außerdem die Gefahr, daß die haarfeinen Kanäle durch Kondensationsprodukte verstopfen. Deswegen muß ständig eine zusätzliche äußere Absaugung bzw. nach mehrmaliger Benutzung der Form eine erneute Laserbehandlung zur Öffnung weiterer Kapillaren vorgesehen werden.

Ausgehend von diesem Stand der Technik liegt der vorliegenden Erfindung die Aufgabe zugrunde, eine Auskleidungsplatte mit hoher Verschleißfestigkeit im maßgeblichen Bereich zu schaffen, die sich durch eine vereinfachte Fertigung auszeichnet.

Erfindungsgemäß wird dies dadurch erreicht, daß die Entlüftungsdüsen einer gattungsgemäßen Auskleidungsplatte als in der Verschleißplatte durch Laserstrahltechnik hergestellte, parallel zueinander verlaufende Schlitze ausgebildet sind, welche sich von der Innenfläche nach der Außenfläche der Verschleißplatte leicht konisch erweitern, wobei diejenige Seite der Verschleißplatte, an der der Laserstrahl bei der Bearbeitung auftrifft, die Innenfläche zum Hohlraum der Formkammer bildet.

Verglichen mit dem Stand der Technik ergibt sich auf diese Weise eine Reihe wesentlicher Vorteile. Dadurch, daß die Auskleidungsplatte aus einer inneren Verschleißplatte und einer äußeren Grundkörperplatte zusammengesetzt ist, ergeben sich erhebliche Kostenvorteile in Bezug auf die Materialauswahl, weil die Grundkörperplatte keinem Verschleiß unterliegt und hauptsächlich auf Druck und Biegefestigkeit auszulegen ist, kann ein kostengünstiges Stahlmaterial Verwendung finden. Die Grundkörperplatte braucht auch nicht größere Härteeigenschaften aufweisen und ist daher zur Herstellung der zahlreichen Luftaustrittsöffnungen leicht zu bearbeiten. Die Verschleißplatte kann dagegen sehr dünn bis hin zu einem formstabilen Blech ausgeführt werden, was wiederum zu einer Material- und Kostenersparnis führt, weil hierfür ein hochwertiger durchgehend gehärteter Stahl Verwendung finden kann. Dabei hat sich im Rahmen der Erfindung überraschenderweise erwiesen, daß die Entlüftungsdüsen durch an sich bekannte Laserstrahltechnik in der gehärteten Verschleißplatte herstellbar sind, und zwar mit einer so großen Geschwindigkeit, die im Vergleich mit einer etwa spanabhebenden Bearbeitung weit überlegen ist. Außerdem hat sich erwiesen, daß durch Wahl bzw. Einstellung des Laserstrahles äußerst präzise und in der Schlitzweite gleichmäßige Entlüftungsdüsen herstellbar sind, die genau so bemessen sind, daß die Luft entweichen kann, gleichzeitig aber auch die kleinsten Sandkörper zurückgehalten werden. Infolge der hohen automatisch steuerbaren Laserstrahlgeschwindigkeit ergeben sich im Bereich der herzustellenden Entlüftungsdüsen auch nur verhältnismäßig geringe Erwärmungen des umgebenden Materials, so daß es nicht zu Auswölbungen, Materialverzerrungen oder - spannungen oder sonstigen Oberflächenungleichmäßigkeiten kommt.

Vorteilhafte Ausgestaltungen der Erfindung ergeben sich aus den Unteransprüchen.

In der Zeichnung ist ein Ausführungsbeispiel der Erfindung im Schema dargestellt, und zwar zeigen
Fig. 1 eine perspektivische Ansicht einer Formkammer mit Auskleidungsplatten,
Fig. 2 eine Ansicht auf eine Verschleißplatte,
Fig. 3 eine Stirnansicht auf die Verschleißplatte gemäß Fig. 2, die auf einer Grundkörperplatte befestigt ist,
Fig. 4 eine Ansicht auf die Grundkörperplatte mit Luftaustrittsöffnungen,
Fig. 5 eine Stirnansicht auf die Grundkörperplatte gemäß Fig. 4,
Fig. 6 einen Teilschnitt gemäß Schnittlinie VI-VI in Fig. 2 und
Fig. 7 eine Draufsicht auf einen Ausschnitt aus der Verschleißplatte gemäß Fig. 2 mit Darstellung einer Entlüftungsdüse mit Schlitzdüsen, beispielsweise in Originalgröße.

Fig. 1 veranschaulicht in perspektivischer Darstellung eine vereinfacht gezeichnete Formkammer 1, bestehend aus einer Bodenplatte 2, einer Oberplatte 3 und zwei Seitenplatten 4 und 5. Die Oberplatte 3 besitzt beispielsweise eine schlitzförmige Öffnung 6, über der sich in der Praxis ein Aufgabetrichter bzw. eine Aufgabevorrichtung zum Einschießen des Formsandes befindet. Die in der Praxis an den offenen Stirnseiten der Formkammer befindlichen Preßplatten mit Modellplatten sind der Einfachheit halber nicht dargestellt. Die Seitenplatten 4 und 5 und gegebenenfalls die Oberplatte 3 und auch die Bodenplatte 2 bestehen aus den erfindungsgemäßen Auskleidungsplatten. Jede dieser Platten besitzt eine innere Verschleißplatte 8 und eine äußere Grundkörperplatte 7. Wie insbesondere Fig. 2 veranschaulicht, besitzt die Verschleißplatte 8 zahlreiche Entlüftungsdüsen 13, die über die gesamte Fläche verteilt sind. Der Einfachheit halber sind nur einige Teilreihen der Düsen dargestellt. Vorteilhafterweise sind die Entlüftungsdüsen 13 in Kreisflächenbereichen vorgesehen. Ein solcher Kreisflächenbereich ist in Fig. 7 etwa maßstabsgerecht gezeigt, wobei die Entlüftungsdüsen 13 als parallel zueinander verlaufende Schlitze 14 ausgebildet sind. Diese Schlitze 14 sind durch Laserstrahltechnik hergestellt, wobei der Laserstrahl automatisch so steuerbar ist, daß sich diese Schlitze in Sekundengeschwindigkeit herstellen lassen. Bei diesem Ausführungsbeispiel gemäß Fig. 7 sind die Entlüftungsdüsen 13 als parallel zueinander verlaufende Schlitze ausgebildet, welche von der Innenfläche nach der Außenfläche zu leicht konisch erweitert sind. Diese konische Erweiterung ergibt sich automatisch bei entsprechender Wahl und Einstellung des Laserstrahles, so daß diejenige Seite der Verschleißplatte, an der der Laserstrahl auftrifft, die Innenfläche zum Hohlraum der Formkammer 1 bildet. Die durch Laserstrahltechnik hergestellten Entlüftungsdüsen befinden sich ausschließlich in der Verschleißplatte 8.

Die in den Fig. 4 und 5 dargestellte Grundkörperplatte 7 besitzt im Bereich der Entlüftungsdüsen 13 Luftaustrittsöffnungen 9. Wie Fig. 4 zeigt, sind die Luftaustrittsöffnungen 9 in der Grundkörperplatte 7 als zylindrische Bohrungen ausgebildet. Dies ist auch aus der Fig. 6 deutlich ersichtlich.

Wie zuvor bereits erwähnt, sind die Kreisflächenbereiche der Entlüftungsdüsen 13 gemäß Fig. 2 vorteilhafterweise in Reihen gleichmäßig über die Verschleißplattenfläche verteilt.

Zwischen der Verschleißplatte 8 und der Grundkörperplatte 7, insbesondere in den Bereichen außerhalb der zu bildenden Formblöcke, können Scherstifte 12 (Fig. 2 und Fig. 6) in entsprechende Stiftbohrungen 11 eingesetzt werden. Zur Befestigung der Auskleidungsplatten an äußeren nicht gezeichneten Maschinenteilen können in der äußeren Grundkörperplatte 7 Gewindebohrungen 10 vorgesehen werden.

Die Befestigung der Verschleißplatte 8 an der Grundkörperplatte 7 kann vorteilhafterweise mittels eines hitzebeständigen Zweikomponenteklebers erfolgen, welcher flächig oder streifenförmig oder punktförmig aufgetragen werden kann. Es empfiehlt sich, einen Zweikomponentenkleber zu wählen, der aus einem Harz, wie Epoxidharz, und einem Härter, wie Polyaminomid, besteht. Bei Wahl eines solchen Zweikomponentenklebers und bei entsprechender Auftragetechnik läßt sich die Verschleißplatte 8 nach Verschleiß von der Grundkörperplatte 7 abnehmen und durch eine neue ersetzt werden. Die Grundkörperplatte 7 kann dann beliebig oft immer weiter verwendet werden.

Es versteht sich, daß die Materialeigenschaften der Verschleißplatte und der Grundkörperplatte für den jeweiligen Anwendungsfall gewählt werden können. Für den hier besonders hervorgehobenen Anwendungsfall als Auskleidungsplatte für Formkammern hat sich als vorteilhaft erwiesen, eine gehärtete Verschleißplatte zu wählen, die aus einem Stahl mit 1,55% C, 12% Cr, 0,7% Mo und 1,0% V besteht. Dabei ist ferner vorteilhaft, die Grundkörperplatte 7 aus einem Stahl herzustellen mit 0,16% C, 0,25% Si, 1,15% Mn und 0,95% Cr.

## Patentansprüche

1. Auskleidungsplatte für Formkammern (1) in Formmaschinen zur Herstellung von Formblöcken oder Gußformen, bei der eine innere Verschleißplatte (8) an einer äußeren Grundkörperplatte (7) befestigt ist und bei der zahlreiche Teilbereiche mit Entlüftungsdüsen (13) versehen sind, welche sich ausschließlich in der Verschleißplatte (8) befinden, während die Grundkörperplatte (7) im Bereich der Entlüftungsdüsen (13) Luftaustrittsöffnungen (9) aufweist,
**dadurch gekennzeichnet,** daß die Entlüftungsdüsen (13) als in der verschleißplatte (8) durch Laserstrahltechnik hergestellte, parallel zueinander verlaufende Schlitze (14) ausgebildet sind, welche sich von der Innenfläche nach der Außenfläche der Verschleißplatte (8) leicht konisch erweitern, wobei diejenige Seite der Verschleißplatte (8), an der der Laserstrahl bei der Bearbeitung auftrifft, die Innenfläche zum Hohlraum der Formkammer (1) bildet.

2. Auskleidungsplatte nach Anspruch 1, dadurch gekennzeichnet, daß die Befestigung der verschleißplatte (8) an der Grundkörperplatte (7) mittels eines hitzebeständigen Zweikomponentenklebers erfolgt, welcher flächig oder streifenförmig oder punktförmig aufgetragen ist.

3. Auskleidungsplatte nach Anspruch 2, dadurch gekennzeichnet, daß der Zweikomponentenkleber aus einem Harz, wie einem Epoxidharz, und einem Härter, wie Polyaminomid, besteht.

4. Auskleidungsplatte nach einem der vorhergehenden Ansprüche, dadurch gekennzeichnet, daß zwischen der Verschleißplatte (8) und der Grundkörperplatte (7), insbesondere in den Bereichen außerhalb der zu bildenden Formblöcke, Scherstifte (12) eingesetzt sind.

5. Auskleidungsplatte nach einem der vorhergehenden Ansprüche, dadurch gekennzeichnet, daß die Verschleißplatte (8) gehärtet ist und aus einem Stahl mit 1,55 % C, 12 % Cr, 0,7 % Mo und 1,0 % V besteht.

6. Auskleidungsplatte nach einem der vorhergehenden Ansprüche, dadurch gekennzeichnet, daß die Grundkörperplatte (7) aus einem Stahl mit 0,16 % C, 0,25 % Si, 1,15 % Mn und 0,95 % Cr besteht.

## Claims

1. Lining panel for moulding chambers (1) in moulding machines for producing moulding blocks or casting moulds, in which an inner wearing plate (8) is fastened on an outer base plate (7) and in which numerous portions are provided with venting nozzles (13) located exclusively in the wearing plate (8) whereas the base plate (7) has air outlet orifices (9) in the region of the venting nozzles (13), characterised in that the venting nozzles (13) are designed as slots (14) which are produced in the wearing plate (8) by laser beam technology, extend parallel to one another and widen slightly conically from the internal surface to the external surface of the wearing plate (8), the side of the wearing plate (8) on which the laser beam impinges during machining forming the internal surface to the cavity of the moulding chamber (1).

2. Lining panel according to claim 1, characterised in that the wearing plate (8) is fastened on the base plate (7) by means of a heat-resistant two-component adhesive applied in a sheet or in strips or in spots.

3. Lining panel according to claim 2, characterised in that the two-component adhesive consists of a resin such as an epoxy resin and a hardener such as polyaminoamide.

4. Lining panel according to one of the preceding claims, characterised in that shearing pins (12) are inserted between the wearing plate (8) and the base plate (7), in particular in the regions outside the moulding blocks to be formed.

5. Lining panel according to one of the preceding claims, characterised in that the wearing plate (8) is hardened and consists of a steel containing 1.55% C, 12% Cr, 0.7% Mo and 1.0% V.

6. Lining panel according to one of the preceding claims, characterised in that the base plate (7) consists of a steel containing 0.16% C, 0.25% Si, 1.15% Mn and 0.95% Cr.

## Revendications

1. Plaque de garniture pour chambres de moulage (1) prévues dans des machines à mouler pour réaliser des blocs de moulage ou moules de fonte, plaque dans laquelle une plaque d'usure interne (8) est fixée à une plaque externe (7) du corps de base, et dans laquelle de nombreuses régions partielles sont munies de buses d'aération (13) logées uniquement dans la plaque d'usure (8), tandis que la plaque (7) du corps de base présente dans la région des buses d'aération (13), des ouvertures (9) de sortie d'air,
caractérisée en ce que les buses d'aération (13) ont la forme de fentes (14) parallèles entre elles réalisées dans la plaque d'usure (8) par la technique de rayons laser, ces fentes s'élargissant faiblement de manière conique depuis la face interne vers la face externe de la plaque d'usure (8), la face de la plaque d'usure (8) heurtée par le rayon laser lors de l'usinage formant la face interne par rapport à l'espace creux de la chambre de moulage (1).

2. Plaque de garniture selon la revendication 1,
caractérisée en ce que la fixation de la plaque d'usure (8) sur la plaque (7) du corps de base est effectuée au moyen d'une colle thermorésistante à deux composants appliquée par bandes ou par points.

3. Plaque de garniture selon la revendication 2,
caractérisée en ce que la colle à deux composants est constituée par une résine, telle qu'une résine époxy, et un durcisseur, tel qu'un polyaminomide.

4. Plaque de garniture selon l'une des revendications précédentes,
caractérisée en ce que des goujons de cisaillement (12) sont disposés entre la plaque d'usure (8) et la plaque (7) du corps de base, en particulier dans les régions situées en dehors des blocs de moulage à réaliser.

5. Plaque de garniture selon l'une des revendications précédentes,
caractérisée en ce que la plaque d'usure (8) est durcie et consiste en un acier à 1,55% de C, 12% de Cr, 0,7% de Mo et 1,0% de V.

6. Plaque de garniture selon l'une des revendications précédentes,
caractérisée en ce que la plaque (7) du corps de base est réalisée en un acier à 0,16% de C, 0,25% de Si, 1,15% de Mn et 0,95% de Cr.
